# FASCICULE DE BREVET EUROPEEN

(11) **EP 1 873 074 B1**
(45) Date de publication et mention de la délivrance du brevet: **28.12.2011**
(21) Numéro de dépôt: 07111176.9
(22) Date de dépôt: 27.06.2007
(51) Int. Cl.: B65D 33/25, A44B 19/16, A44B 19/32

(54) **Dispositif de fermeture perfectionné pour sachets refermables**
Perfektionierte Verschließvorrichtung für wiederverschließbare Beutel
Improved closing device for resealable bags

(30) Priorité: 29.06.2006 FR 0605871
(43) Date de publication de la demande: 02.01.2008
(73) Titulaire: S2F FLEXICO, 60119 Henonville (FR)
(72) Inventeur: Bois, Henri, 92200 Neuilly-sur-Seine (FR)
(74) Mandataire: Texier, Christian

(56) Documents cités:
- EP-A1- 1 375 369
- WO-A-02/26590
- US-A1- 2004 252 915
- US-B1- 6 182 337

## Description

La présente invention concerne le domaine des sachets refermables comprenant, sur leur embouchure, des dispositifs de fermeture conçus pour permettre de multi-ouvertures/fermetures successives à la demande.

Plus précisément, la présente invention concerne le domaine des dispositifs de fermeture comprenant des éléments de fermeture complémentaires, par exemple deux éléments profilés de type mâle/femelle complémentaires.

De nombreux types de sachets comprenant de tels éléments assurant la fonction de dispositifs de fermeture, ont déjà été proposés.

On a représenté sur la figure 1 annexée, un exemple de réalisation de dispositif de fermeture connu conforme au document US-6761481.

Sur cette figure 1, on aperçoit un dispositif de fermeture comprenant un élément mâle 10 et un élément femelle 20.

Le document WO-A-02/26590 divulgue un dispositif de fermeture pour sac ou sachet comprenant des éléments de fermeture complémentaires de type en tête de flèche et, respectivement, gorge à bords convergents et comprenant en plus des éléments additionnels formés soit, selon la figure 3A, d'un élément mâle arrondi et d'un élément femelle complémentaire, soit, selon la figure 3B, de deux pavés complémentaires en regard.

Les documents US-6182337 et EP-1375369 décrivent d'autres dispositifs de fermeture pour sac ou sachet comprenant des éléments de fermeture complémentaires et comprenant des moyens additionnels d'étanchéité complémentaires, respectivement de type convexe et concave.

Le document US 2004/0252915 décrit une variante de dispositif de fermeture pour sac ou sachet comprenant des moyens additionnels adaptés pour se séparer en cas de surpression interne au sachet, afin de former un évent.

La présente invention a maintenant pour objectif de perfectionner les dispositifs de fermeture connus afin d'améliorer l'étanchéité obtenue lors de la fermeture de ceux-ci.

Ce but est atteint selon la présente invention grâce à un dispositif du type défini ou revendication 1 annexée.

La présente invention concerne également les sacs ou sachets équipés de tels dispositifs.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 précédemment évoquée représente un exemple de dispositif de fermeture conforme à l'état de la technique,
- la figure 2 représente un mode de réalisation d'un dispositif de fermeture conforme à la présente invention, et
- les figures 3 à 7 annexées représentent cinq variantes de réalisation conformes à la présente invention.

On a représenté sur la figure 2 annexée, un dispositif de fermeture 100 conforme à la présente invention. Ce dispositif de fermeture 100 comprend une paire de profilés de fermeture complémentaires : un élément profilé mâle 160 et un élément profilé femelle 170 complémentaire.

De façon connue en soi, l'élément mâle 160 et l'élément femelle 170 sont solidaires de voiles supports respectifs 112, 122. Ces voiles 112, 122 peuvent être conçus pour être rapportés et fixés, par exemple par soudure thermique, sur un film destiné à composer un sac ou sachet. Ou encore ces voiles 112, 122 peuvent être intégrés lors de la fabrication, dans le film destiné à constituer le sac ou sachet. En d'autres termes, l'ensemble de fermeture 100 conforme à la présente invention peut être conçu pour être rapporté sur un film destiné à former le sachet par soudure des voiles support 112, 122, ou encore être venu de matière avec le film destiné à constituer le sac ou sachet (par exemple par extrusion mono-matière ou coextrusion bi- ou multi-matière avec ce film).

On a représenté sur la figure 3 une variante de réalisation selon laquelle les éléments de fermeture complémentaires 160 et 170 sont remplacés par des structures de crochets.

De tels moyens de fermeture complémentaires 160, 170 à base d'éléments mâle/femelle ou de crochets, voire de tous moyens équivalents, par exemple de structures du type velours-crochet, sont bien connus de l'homme de l'art et ne seront donc pas décrits dans le détail par la suite.

Comme on l'a évoqué précédemment, selon l'invention, le dispositif comprend en outre, en sus des éléments de fermeture complémentaires 160 et 170, deux éléments profilés additionnels 110 et 120 de type mâle/femelle complémentaires. L'élément mâle 110 possède une excroissance 111 de section droite convexe arrondie sans arête et l'élément femelle 120 définissant un berceau de réception 121 incurvé concave complémentaire.

Les profilés additionnels 110 et 120 sont prévus de préférence sur l'intérieur du sachet par rapport aux moyens de fermeture 160 et 170.

De préférence, dans le cadre de l'invention, l'excroissance 111 est avantageusement convexe circulaire de révolution autour d'un axe parallèle au plan moyen du voile support 112.

En variante cependant, l'excroissance 111 peut être plus globalement ovoïde, c'est-à-dire de section droite arrondie sans arête comme indiqué précédemment. On a illustré sur la figure 7 annexée une telle variante de réalisation de l'excroissance 111.

L'élément femelle 120 définit également une gorge concave ou berceau 121 complémentaire, c'est-à-dire possédant une enveloppe interne également arrondie sans arête et de préférence de section droite complémentaire de celle de l'excroissance 111.

On a représenté sur les figures 2 et 3, des variantes de réalisation selon lesquelles l'élément femelle 120 couvre un angle limité à 180° autour de l'élément mâle 110.

On a représenté sur la figure 4, une autre variante de réalisation selon laquelle l'élément femelle 120 couvre un angle inférieur à 180° autour de l'élément mâle 110.

L*'*homme de l'art comprendra que les éléments 110 et 120 sont destinés à venir en contact lors de la fermeture d'un sachet et permettent ainsi d'assurer l'étanchéité entre les deux voiles 112, 122 et par conséquent entre les films de sachets liés à ceux-ci.

On a représenté sur la figure 5, une autre variante de réalisation selon laquelle l'élément femelle 120 possède une épaisseur variable au niveau de sa gorge 121. Plus précisément, dans ce cas l'épaisseur de l'élément femelle 120 diminue en éloignement du voile support 122.

On a représenté sur la figure 6, une variante inverse selon laquelle l'épaisseur de l'élément femelle 120 croît progressivement en éloignement du voile support 122.

Les variations d'épaisseur de l'élément femelle 120 telles qu'illustrées sur les figures 5 et 6 peuvent être déterminées en fonction du matériau utilisé, de l'étanchéité requise, de la pression interne au sachet, et de l'effort acceptable lors de l'engagement des profilés de fermeture.

A titre d'exemple non limitatif, le dispositif de fermeture conforme à la présente invention, et en particulier l'élément mâle 110, est de préférence réalisé par extrusion, très préférentiellement en un matériau souple, avantageusement à base de polyoléfine ou de copolymère d'éthylène.

Selon divers modes de réalisation, l'un au moins des éléments mâle 110 ou femelle 120 est relié au voile support 112, 122 qui lui est associé par l'intermédiaire d'un pied 113, 123.

Un tel pied 113, 123 permet d'autoriser un certain débattement, c'est-à-dire un déplacement relatif entre l'élément mâle 110 et l'élément femelle 120 pour assurer une parfaite étanchéité au système quelles que soient les éventuelles sollicitations en désalignement entre les éléments 110 et 120, opérées par le sachet lui-même.

Selon une première variante de réalisation qui ne fait pas partie de l'invention, seul l'élément mâle 110 comporte un pied 113 reliant l'excroissance 111 au voile support 112. Ce pied 113 autorise un certain débattement de l*'*excroissance 111 pour lui permettre de s'adapter au berceau 121.

Selon une deuxième variante de réalisation qui ne fait pas partie de l'invention, seul l'élément femelle 120 est relié au voile support 122 par l'intermédiaire d'un pied 123. Ce pied 123 autorise également un certain débattement du berceau 121 pour lui permettre de s'adapter sur l'excroissance 111.

Selon l'invention, l'élément mâle 110 et l'élément femelle sont reliés au voile support (112, 122) qui leur est associé par l'intermédiaire d'un pied (113, 123).

Bien entendu la présente invention n'est pas limitée aux modes de réalisation particuliers qui viennent d'être décrits mais s'étend à toute variante conforme à son esprit.

La présente invention peut s'appliquer à la réalisation de sac ou sachet à base de tout matériau. Il s'agit de préférence de film en matériau thermoplastique, en particulier à base de polyéthylène moyenne densité ou haute densité, voire toute autre matière plastique, ainsi que le cas échéant, un matériau composite.

Par ailleurs, la présente invention s'applique également aux dispositifs de fermeture actionnés par curseur.

Un tel curseur, connu en soi, n'est pas représenté sur les figures annexées pour simplifier l'illustration.

L'homme de l'art sait néanmoins que généralement un tel curseur comprend une base qui porte deux flasques latéraux et un muret central. Les flasques et le muret définissent en combinaison deux canaux, en partie en moins non parallèles. Ces canaux reçoivent les éléments respectifs mâle et femelle. Un tel curseur facilite l'ouverture et la fermeture des sachets, puisqu'il suffit de déplacer le curseur pour, selon le sens de déplacement de celui-ci, écarter ou mettre en prise les profilés en raison du non parallélisme des canaux.

## Revendications

1. Dispositif de fermeture pour sac ou sachet comprenant des éléments de fermeture complémentaires (160, 170), et comprenant en outre, en sus des éléments de fermeture complémentaires (160, 170), deux éléments profilés additionnels d'étanchéité de type mâle/femelle complémentaires (110, 120) : l'élément mâle (110) possédant une excroissance (111) de section droite arrondie sans arête et l'élément femelle 120 définissant un berceau de réception (121) incurvé complémentaire, **caractérisé par le fait que** l'excroissance (111) de l'élément mâle (110) est reliée à un voile support (112) associé par l'intermédiaire d'un pied (113), et le berceau (121) de l'élément femelle (120) est relié à un voile support (122) respectivement associé par l'intermédiaire d'un autre pied (123), le premier pied (113) autorisant un certain débattement de l'excroissance (111) pour lui permettre de s'adapter au berceau (121), et l'autre pied (123) autorisant également un certain débattement du berceau (121) pour lui permettre de s'adapter sur l'excroissance (111).

2. Dispositif selon la revendication 1, **caractérisé par le fait que** l'excroissance (111) de l'élément mâle (110) est globalement circulaire de révolution.

3. Dispositif selon l'une des revendications 1 ou 2, **caractérisé par le fait que** l'élément femelle (120) couvre un angle inférieur ou égal à 180° autour de l'excroissance (111) de l'élément mâle (110).

4. Dispositif selon l'une des revendications 1 ou 2, **caractérisé par le fait que** l'élément femelle (120) couvre un angle de l'ordre de 180° autour de l'excroissance (111) de l'élément mâle (110).

5. Dispositif selon l'une des revendications 1 à 4, **caractérisé par le fait que** l'élément femelle (120) possède une paroi d'épaisseur variable.

6. Dispositif selon la revendication 5, **caractérisé par le fait que** la gorge (121) possède une épaisseur de paroi décroissante en éloignement d'un voile support (122).

7. Dispositif selon la revendication 5, **caractérisé par le fait que** la gorge (121) de l'élément femelle possède une épaisseur de paroi croissante en éloignement d'un voile support (122).

8. Dispositif selon l'une des revendications 1 à 7, **caractérisé par le fait qu'**il est réalisé en polyoléfine ou copolymère d'éthylène.

9. Dispositif selon l'une des revendications 1 à 8, **caractérisé par le fait qu'**il est associé à un curseur.

10. Dispositif selon l'une des revendications 1 à 10, **caractérisé par le fait qu'**il est conçu pour être rapporté sur un film destiné à constituer un sachet.

11. Dispositif selon l'une des revendications 1 à 10, **caractérisé par le fait qu'**il est venu de matière sur un film destiné à former un sachet.

12. Dispositif selon l'une des revendications 1 à 11, **caractérisé par le fait que** les éléments de fermeture complémentaires (160, 170) sont choisis dans le groupe comprenant des éléments mâle et femelle, des crochets ou des éléments de type velours-crochet.

13. Sachet **caractérisé par le fait qu'**il comprend au moins un dispositif conforme à l'une des revendications 1 à 12.

## Claims

1. Closing device for bags or sachets comprising complementary closing elements (160, 170) and further comprising, in addition to the complementary closing elements (160, 170), two additional profiled sealing elements of complementary male/female type (110, 120): the male element (110) having a projection (111) of ridgeless rounded cross section and the female element (120) defining a complementary curved receiving cradle (121), **characterized by** the fact that the projection (111) of the male element (110) is connected to an associated support shell (112) by a foot (113) and the cradle (121) of the female element (120) is connected to a respectively associated support shell (122) by another foot (123), the first foot (113) allowing a certain displacement of the projection (111) to enable it to adapt itself to the cradle (121), and the other foot (123) also allowing a certain displacement of the cradle (121) to enable it to adapt itself to the projection (111).

2. Device according to claim 1, **characterized by** the fact that the projection (111) of the male element (110) is globally circular in rotation.

3. Device according to one of claims 1 or 2, **characterized by** the fact that the female element (120) covers an angle less than or equal to 180° around the projection (111) of the male element (110).

4. Device according to one of claims 1 or 2, **characterized by** the fact that the female element (120) covers an angle of the order of 180° around the projection (111) of the male element (110).

5. Device according to one of claims 1 to 4, **characterized by** the fact that the female element (120) has a variable thickness wall.

6. Device according to claim 5, **characterized by** the fact that the throat (121) has a decreasing wall thickness in moving away from a support shell (122).

7. Device according to claim 5, **characterized by** the fact that the throat (121) of the female element has an increasing wall thickness in moving away from a support shell (122).

8. Device according to one of claims 1 to 7, **characterized by** the fact that it is made of polyolefin or ethylene copolymer.

9. Device according to one of claims 1 to 8, **characterized by** the fact that it is associated with a slider.

10. Device according to one of claims 1 to 9, **characterized by** the fact that it is designed to be transferred onto a film intended to constitute a sachet.

11. Device according to one of claims 1 to 10, **characterized by** the fact that it has come from material on a film intended to form a sachet.

12. Device according to one of claims 1 to 11, **characterized by** the fact that the complementary closing elements (160, 170) are selected from the group comprising male and female elements, hooks or velcro type elements.

13. Sachet **characterized by** the fact that it comprises at least one device conforming to one of claims 1 to 12.

## Patentansprüche

1. Verschlussvorrichtung für einen Sack oder einen Beutel, die komplementäre Verschlusselemente (160,170) und zusätzlich zu den komplementären Verschlusselementen (160, 170) zwei komplementäre profilierte Dichtungselemente (110, 120) des Typs männlich/weiblich aufweist, wobei das männliche Element (110) einen Vorsprung (111) mit rundem Querschnitt ohne Kante aufweist und das weibliche Element (120) ein komplementär gekrümmtes Aufnahmebett (121) bildet,
**dadurch gekennzeichnet, dass** der Vorsprung (111) des männlichen Elements (110) über einen Fuß (113) mit einem dazugehörigen Trägerband (112) verbunden ist und das Bett (121) des weiblichen Elements (120) über einen anderen Fuß (123) mit einem dazugehörigen Trägerband (122) verbunden ist, wobei der erste Fuß (113) eine gewisse Nachgiebigkeit des Vorsprungs (111) zulässt, um dessen Anpassung an das Bett (121) zu erlauben, und der andere Fuß (123) ebenfalls eine gewisse Nachgiebigkeit des Betts (121) zulässt, um dessen Anpassung an den Vorsprung (111) zu erlauben.

2. Vorrichtung nach Anspruch 1, **dadurch gekennzeichnet, dass** der Vorsprung (111) des männlichen Elements (110) insgesamt kreisrund ist.

3. Vorrichtung nach einem der Ansprüche 1 oder 2, **dadurch gekennzeichnet, dass** das weibliche Element (120) den Vorsprung (111) des männlichen Elements (110) in einem Winkel von kleiner oder gleich 180 Grad umgibt.

4. Vorrichtung nach einem der Ansprüche 1 oder 2, **dadurch gekennzeichnet, dass** das weibliche Element (120) den Vorsprung (111) des männlichen Elements (110) in einem Winkel von ungefähr 180 Grad umgibt.

5. Vorrichtung nach einem der Ansprüche 1 bis 4, **dadurch gekennzeichnet, dass** das weibliche Element (120) eine Wand variabler Dicke aufweist.

6. Vorrichtung nach Anspruch 5, **dadurch gekennzeichnet, dass** das Bett (121) eine Wanddicke aufweist, die mit zunehmender Entfernung von einem Trägerschleier (122) abnimmt.

7. Vorrichtung nach Anspruch 5, **dadurch gekennzeichnet, dass** das Bett (121) des weiblichen Elements eine Wanddicke aufweist, die mit zunehmender Entfernung von einem Trägerschleier (122) zunimmt.

8. Vorrichtung nach einem der Ansprüche 1 bis 7, **dadurch gekennzeichnet, dass** sie aus Polyolefin oder Ethylen-Copolymer hergestellt ist.

9. Vorrichtung nach einem der Ansprüche 1 bis 8, **dadurch gekennzeichnet, dass** sie mit einem Schieber kombiniert ist.

10. Vorrichtung nach einem der Ansprüche 1 bis 9, **dadurch gekennzeichnet, dass** sie konzipiert ist, an einem flächigen Material, das zur Herstellung eines Beutels vorgesehen ist, angebracht zu werden.

11. Vorrichtung nach einem der Ansprüche 1 bis 10, **dadurch gekennzeichnet, dass** sie aus einem Stück mit einem flächigen Material ist, das zur Herstellung eines Beutels vorgesehen ist.

12. Vorrichtung nach einem der Ansprüche 1 bis 11, **dadurch gekennzeichnet, dass** die komplementären Verschlusselemente (160,170) aus der folgenden Gruppe ausgewählt sind: weibliche und männliche Elemente, Häkchen oder Elemente des Typs Klettverschluss.

13. Beutel, **dadurch gekennzeichnet, dass** er mindestens eine Vorrichtung nach einem der Ansprüche 1 bis 12 aufweist.
